# EUROPÄISCHE PATENTSCHRIFT

(11) **EP 0 085 977 B1**
(45) Veröffentlichungstag und Bekanntmachung des Hinweises auf die Patenterteilung: **12.02.1986**
(21) Anmeldenummer: 83101141.6
(22) Anmeldetag: 07.02.1983
(51) Int. Cl.: B65D 88/12

(54) **Grosscontainer**
ISO-container
ISO-container

(30) Priorität: 08.02.1982 DE 3204278
(43) Veröffentlichungstag der Anmeldung: 17.08.1983
(73) Patentinhaber: GRAAFF Kommanditgesellschaft, D-3210 Elze 1 (DE)
(72) Erfinder: Graaff, Wolfgang, D-3210 Elze 1 (DE)
(74) Vertreter: Walter, Helmut, Dipl.-Ing.

## Beschreibung

Die Erfindung bezieht sich auf einen Großcontainer mit einem abnehmbaren, starren Containerdach.

Für den Warenverkehr mit Großcontainern werden offene und geschlossene Container bereitgestellt. Die offenen Container bilden eine oben offene Wanne, in die witterungsunempfindliches Transportgut einzubringen ist. In der Praxis eingesetzte, geschlossene Container umschließen allseitig den Transportraum, der durch Türen, Klappen oder dergleichen zugänglich ist. Dabei können beispielsweise die Stirnwände der im wesentlichen rechteckigquaderförmigen Behälter als schwenkbare Türen ausgebildet sein, so daß der Innenraum des Containers von einer oder beiden Stirnseiten her zugänglich ist. DieTüren können auch in die Seitenwände eingearbeitet und als Schwenkoder Schiebetüren ausgebildet sein. Schließlich kann ein Teil des Daches gegenüber anderen Dachteilen verschiebbar sein, so daß bei geöffnetem Schiebedach der Container wie ein offener Container von oben zugänglich ist, diesem gegenüber allerdings der freie Durchgang kleiner ist. Dieser Nachteil besteht allerdings dann nicht, wenn das starre Containerdach in seiner Gesamtheit abnehmbar ist, was bereits vorgeschlagen wurde (FR-A 2 180 705, DE-A 1 955 838). Offene Container und geschlossene Container der zuletzt genannten Art, d. h. mit in seiner Gesamtheit abnehmbarem Dach haben den Vorteil eines optimalen Zuganges. Offene Container haben drüberhinaus den Vorteil des weniger starr umgrenzten Laderaumes. Der Nachteil offener Container ist die Ungeschütztheit des Ladegutes gegen Witterungseinflüsse. Geschlossene Container haben den Vorteil des Witterungsschutzes für das Ladegut, der Nachteil ist der starr umgrenzte Laderaum und dessen gegebenenfalls eingeschränkte Zugänglichkeit. Außerdem sind offene Container im Regelfall billiger als vergleichbare geschlossene Container.

Ein häufiger Kompromiß zwischen diesen beiden Containertypen ist der mit Planen abdeckbare offene Container. Der Container bildet wiederum mit der Bodenplatte und den Seitenwänden eine oben offene Wanne und bietet somit die Vorteile der guten Zugänglichkeit, der nicht auf allen Seiten starr und unveränderbar festgelegten Umgrenzung des Laderaumes und des geringeren Preises. Werden jedoch an den Schultz des Ladegutes gegen Witterungseinflüsse keine allzu großen Anforderungen gestellt, so reicht es aus, daß der Laderaum nach oben mit der Plane abgedeckt ist. Zum Be- und Entladen des Containers wird die Plane entfernt. Für den Transport von Ladegut ist im allgemeinen der beladene Transportraum nach oben mit der Plane verschlossen, die entlang den Oberkanten der Containerseitenwände an diesen verzurrt ist. Der Transport von übergroßem, witterungsunempfindlichem Ladegut kann bei entfernter Plane erfolgen. Diese wird dabei beispielsweise an einer Behälteroberkante eingerollt mitgeführt. Zum Beladen und Entladen kann die Plane in entsprechender Weise zur Seite verbracht oder unabhängig vom Container beiseitegelegt werden.

Der Nachteil dieser Lösung ist der nur eingeschränkte Witterungsschutz und der relativ häufige Verlust der teuren Plane.

Aufgabe der Erfindung ist die Ausbildung eines Großcontainers der genannten Gattung derart, daß das zu transportierende Gut wie bei einem Vollcontainer wettergeschützt transportiert werden kann, aber auch die Verwendung des Containers als offener Behälter möglich ist, ohne daß jedoch der bei bisherigen offenen Containern in der Form der Plane verwendete Witterungsschutz in gleich einfacher Weise verloren gehen kann, wie es bei der Plane der Fall ist.

Der Lösung der Aufgabe dienen die Merkmale der Patentansprüche, wobei der Anspruch 1 das mehr grundsätzliche Lösungsmittel wiedergibt, während die Unteransprüche zweckmäßige Ausgestaltungen enthalten, deren Vorteile im Einzelnen erläutert werden. Die Erfindung mit diesen Vorteilen ist nachfolgend anhand der Zeichnung erläutert. In der Zeichnung zeigen :
Figur 1 einen erfindungsgemäß ausgestalteten Großcontainer in der Ansicht auf die eine Containerlängswand (die eine Hälfte auf der einen Seite der vertikalen Quermittelebene A-A),
Figur 2 eine Draufsicht auf den Container gemäß Fig. 1 im Bereich des einen Containerendes und
Figur 3 einen Schnitt durch den Container gemäß Fig. 1 im Bereich einer Containerlängswand entsprechend der Linie 111-111 in Fig. 1.

Bei dem in Fig. 1 in seiner Gesamtheit als Ansicht auf eine Längsseite dargestellten Container 1 handelt es sich um einen sogenannten Großcontainer, wie sie beispielsweise mit einer Länge von etwa 12 m, einer Breite von etwa 2,4 m und einer Höhe von etwa 2,6 m im Containerverkehr eingesetzt sind.

Bei den angegebenen Maßen handelt es sich um abgerundete Werte, die nur eine Größenvorstellung vermitteln sollen. In der Praxis sind diese Maße international genormt, um beispielsweise für den Schiffstransport Container auch verschiedener Hersteller aufeinander stapeln zu können und durch den Containern zugeordnete Verriegelungsvorrichtungen untereinander und mit Ladeflächen der Schiffe verriegeln zu können.

Der Container besteht aus einer Bodenplatte 2, zwei Stirnwänden 3 sowie zwei Seitenwänden 4 und 5. An den vier Ecken der Bodenplatte ist je ein Eckpfosten 6 befestigt, dessen oberes und unteres Ende je einen Beschlag 7 als Teil einer Verriegelungsvorrichtung aufweist. Zwischen je zwei Eckpfosten und der Bodenplatte ist eine der Seiten- bzw. Stirnwände eingesetzt. Rings um den oberen Rand der Seiten- und Stirnwände veräuft ein Profilrahmen 8, der als geschlossenes Kastenprofil ausgebildet ist und an dem Seiten-und Stirnwände an ihren oberen Enden angeschlossen sind. Die Seiten- und Stirnwände bestehen aus gesicktem Stahlblech, dessen Sicken vertikal verlaufen.

Der bisher beschriebene Aufbau des Containers ist üblich, zumindest ist er nicht Teil der Erfindung und er wurde leiglich zum besseren Verständnis der Erfindung beschrieben.

An der oberen Innenkante des Profilrahmens 8 ist nun ein ebenfalls ringsumlaufender vertikaler Steg 9 angeschweißt, auf dessen oberem Ende das erfindungsgemäß abnehmbare Containerdach 100 abgestützt ist, wenn es dem Container in der Betriebsstellung zugeordnet ist.

Das Dach weist einen seinen Außenumfang festlegenden Dachrahmen 10 auf, der wie der Profilrahmen 8 als geschlossener Kastenträger ausgebildet ist. Der Dachrahmen 10 umschließt die aus Platten und Trägern gebildete Dachkonstruktion, die aus den Platten, den Trägern und dem Dachrahmen 10 ein starres Containerdach bildet, das dem eigentlichen Container in der Gebrauchslage zuzuordnen ist, sich dabei auf dem Steg 9 abstützt und den Container nach oben verschließt oder das völlig vom Container getrennt und unabhängig von diesem aufbewahrt oder anderweitig verwendet werden kann oder das schließlich dem Container in einer Außergebrauchslage zugeordnet und in dieser Außergebrauchslage mitgeführt werden kann, so daß der Container beispielsweise für einen Ladegutwechsel vom geschlossenen zum offenen Container oder umgekehrt umgerüstet werden kann.

Das ist der Grundgedanke der Erfindung. In der nachfolgend beschriebenen Ausgestaltung der Erfindung liegt dieser die Aufgabe zugrunde, den Grundgedanken so in zweckmäßiger Weise zu realisieren, daß die Umrüstung in einfacher Weise möglich ist und die Realisierung des Grundgedankens in einfacher und zweckmäßiger Weise erfolgt.

Außen ist um den Dachrahmen 10 ein Stützrahmen 11 herumgeführt, der den Querschnitt eines umgekehrten U hat. Zwischen den Schenkeln und dem Steg des U ist eine elastische Gummileiste 12 eingelegt, über die und den Stützrahmen 11 sich das Containerdach auf der Stirnseite des Steges 9 abstützt.

Endanschläge 13 des Profilrahmens 8, mit denen der äußere der beiden Stege des Stützrahmens 11 zusammenwirkt, begrenzen das Absenken des Daches gegenüber dem Container unter Kompression der Gummileiste 12. Zum Absenken des Daches auf den Container hängt dieses mittels eines Ladegeschirres an einem geigneten Hebezeug, im allgemeinen einem Kran. Um das Einfädeln des Daches in den von Steg 9 des Profilrahmens 8 umschlossenen Bereich zu erleichtern, sind dem Dachrahmen 10 unterhalb des Stützrahmens 11 Einlaufkeile 14 zugeordnet, die beim Eintritt des Daches in den vom Steg 9 umschlossenen Bereich während des Absenkens mit der oberen Innenkante des Steges 9 zusammenwirken können, um das Dach in der oberen Containeröffnung zu zentrieren, wenn dise Zentrierung nicht bereits ohne Anstoßen des Daches am Steg erfolgt ist.

Hat das Dach seine Gebrauchsstellung erreicht, so ist es in dieser Gebrauchsstellung festzulegen. Hierzu sind an jeder Längsseite des Daches an diesem zwei Sattelstücke 15 befestigt. Jedes Sattelstück besteht aus einer horizontalen Platte 16 und zwei seitlichen Leisten 17, 18, die horizontal senkrecht zu der äußeren vertikalen Fläche des Dachrahmens 10 verlaufen, an der die Sattelstücke angeschweißt sind. Mit diesen Sattelstücken arbeiten Hammerköpfe 19 zusammen, die vertikal heb- und senkbar, sowie im eine vertikale Achse schwenkbar an der jeweiligen Containerseitenwand gelagert sind. In der Betriebsstellung liegt jeder Hammerkopf 19 zwischen den Leisten 17, 18 des jeweiligen Sattelstückes 15 auf dessen horizontaler Platte 16 auf und hält das Dach in seiner Gebrauchsstellung.

Zum Abnehmen des Daches werden die Hammerköpfe zunächst angehoben, um über die Leisten 17, 18 geschwenkt werden zu können und über eine der Leisten geschwenkt, so daß die Hammerköpfe von den Sattelstücken freikommen können. Daraufhin kann das Dach nach oben abgehoben werden.

Zu einer Betätigung der Hammerköpfe ist jeder von ihnen am oberen Ende einer vertikalen Stange 20 befestigt, die außen an der Containerseitenwand in den Bereich der Bodenplatte des Containers geführt ist und dort einen Betätigungsmechanismus aufweist, so daß die Verriegelung für das Containerdach in seiner Gebrauchslage, d. h. also die Verriegelung an der Behälteroberkante manuell vom Behälterboden, also der Behälterunterkante aus erfolgen kann.

Jede der Betätigungsstangen 20 ist am unteren Ende über eine Lasche 21 an einem Hebel 22 zwischen dessen beiden Enden angelenkt, dessen eines Ende als Griff ausgebildet ist und dessen anderes Ende in einer Gabel 23 vertikal schwenkbar am oberen Ende eines vertikalen um seine Längsachse schwenkbar an der Containerseitenwand gelagerten Zapfens 24 gelagert ist. Die Gabel 23 ist das obere Ende des Zapfens 24, der in einer Hülse 25 der Containerseitenwand gelagert ist. Durch das Schwenken des Hebels um seine Anlenkung am Zapfen 24 in der Gabel 23 ist der jeweilige Hammerkopf 19 gegenüber seinem Sattelstück 15 zu heben oder zu senken, durch das Schwenken des Hebels 22 um die Längsachse des Zapfens 24 ist der Hammerkopf 19 zu drehen. Das Einrasten des Hammerkopfes zwischen den Leisten des Sattelstückes macht ein Drehen des Hammerkopfes 19 ohne Betätigung des unteren Betätigungsmechanismusses unmöglich, was infolge der Länge der Stange 20 an sich möglich wäre, z. B. aber aus zolltechnischen Gründen ausgeschlossen sein muß.

In der Betriebslage des Hammerkopfes 19 ist sein Betätigungsmechanismus verriegelt, indem der Hebel 22 in einer Rastvorrichtung 26 liegt, die beispielsweise verplombt werden kann. In dieser Stellung liegt der gesamte Verriegelungsmechanismus mit der Übertragungsstange 20 innerhalb des äußeren Umgrenzungsprofiles des Containers. Um das zu ermöglichen, ist die Teilung der Rippen der Containerseitenwand im Bereich des Verschlusses vergrößert, so daß Verriegelungsmechanismus und Stange 20 in einer Tachse 27 liegen. Um keinen Festigkeitsverlust zu haben, ist im Bereich der Tasche 27 die Wandstärke der Containerseitenwand größer als im übrigen Bereich, was ohne weiteres möglich ist, da die Seitenwand aus einzelnen Blechtafeln zusammengesetzt ist.

Um das starre Containerdach im abgenommenen Zustand mit dem Container mitführen zu können, ist dieser erfindungsgemäß wie folgt ausgestaltet.

Parallel zu einer Containerlängswand ist nahe dieser in die Bodenplatte des Containers eine Rinne 28 eingearbeitet. Die Länge dieser Rinne 28 entspricht mindestens der Länge des Containerdaches, ihre Breite mindestens der Höhe des Containerdaches. Die Tiefe der Rinne 20 ist so bemessen, daß das Containerdach parallel zu den Containerseitenwänden stehend in die Rinne 28 eingeführt werden kann und dabei mit dem dann oberen Stützrahmenteil 11 unter dem Profilrahmen 8 zu liegen kommt, wie es in Fig.3 3 durch den Strichpunktlinienzug dargestellt ist.

Leidglich mit seinen dann oberen Sattelstücken 15 liegt das Containerdach vor dem Profilrahmen 8. Auf dem Boden 29 der Rinne 28 steht das Dach mit dem dann unteren Abschnitt des Stützrahmens 11 auf. Der Aufnahme der dann unteren Sattelstücke dienen Taschen 30, die sich vom Boden 29 der Rinne 28 aus weiter in die Bodenplatte des Containers hinein erstrecken. In dieser Außerbetriebsstellung wird das Containerdach in beliebiger Weise gegen ungewolltes Umkoppen gesichert, beispielsweise durch Vorreiber oder Spannkabel. Öffnungen im Boden der Rinne und insbesondere der Taschen 30 lassen eingebrachtes Wasser nach außen ablaufen.

Um das bei abgenommenem Dach in den Container eingestellte Ladegut gegen Kippen und Verrutschen zu sichern, sind auf die Länge der Rinne 28 verteilt mehrere Bügel 31 in diese so eingeschweibt, daß sie vor dem in die Rinne 28 eingestellten Containerdach liegen und frei zugänglich sind, so daß geeignete Verzurrungsmittel in sie eingeführt werden können. Entsprechende Halterungen für die Verzurrungsmittel sind an den Profilrahmen 8 angeschweißt und zwar in dem Bereich, der auch von dem zur ungenützten Mitnahme in die Rinne 28 eingestellten Dach nicht verstellt ist.

Der Anbringung eines Hebezeuges an dem Dach dienen Ösen 32, die im Bereich der Sattelstücke 15 seitlich am Containerdach angebracht sind und die bei zur Mitnahme in der Außerbetriebsstellung in die Rinne 28 eingestelltem Dach wie die Sattelstücke 15 vor dem Profilrahmen 8 liegen bzw. in die Taschen 30 hineinragen.

Die Rinne ist im Bereich einer Containerlängswand angeordnet, so daß das Containerdach vor dieser Containerlängswand stehend mitgeführt werden kann. Der Container kann jedoch auch im Bereich jeder Containerlängswand entsprechend ausgebildet sein, so daß das Dach je nach den Betriebsanforderungen vor einer der beiden Längswände stehend mitgeführt werden kann.

Zum Be- und Entladen zugänglich ist der Container bei abgenommenem Dach ohne besondere zusätzliche Maßnahmen von oben her. Dabei wird das Dach zur Mitnahme in der Außerbetriebsstellung diagonal zum oberen offenen Ende, an einem Hebezeug hängend, das an den Ösen 32 einer Dachlängsseite angreift, von oben her in den Container eingeführt und dann in die Stellung parallel zu den Containerseitenwänden vor die Containerseitenwand gebracht, an deren unterem Ende sich die Rinne befindet, wenn nur einer Containerseitenwand eine solche Rinne zugeornet ist, sonst vor die Seitenwand, vor der das Dach verstaut werden soll.

Der Container kann jedoch auch in üblicher Weise dadurch beladen werden, daß zumindest seine eine Stirnwand als Flügeltür mit zwei Türflügeln ausgebildet ist. Bei aufgesetztem Dach kann das Ladegut durch die offene Stirnwandtür in den Container eingebracht oder aus dem Container herausgebracht werden. Die Tür ist in einem Türrahmen gelagert, der den Umfang der Türöffnung begrenzt und an dessen vertikalen Abschnitten die Türflügel schwenkbar gelagert sind. Um bei dieser Lösung das abgenommene Dach bei geöffneter Tür von dieser Stirnseite her in den Container einführen zu können, ist der obere Horizontalbeschnitt 33 des Türrahmens lösbar an den oberen Enden der vertikalen Abschnitte des Türrahmens gelagert.

Bei eingesetztem oberem Türrahmenabschnitt ist der Türrahmen ringsum geschlossen und hat die notwendige Stefigkeit. Die Verbindung zwischen dem oberen und den seitlichen vertikalen Rahmenabschnitten kann aber auch nur einseitig gelöst werden und danach der obere Rahmenabschnitt um die andere, gelenkig ausgebildete Verbindung zur Seite geschwenkt werden. Das Dach kann so, vertikal an einem Hebezeug, parallel zu den Containerseitenwänden hängend, in den Container eingeführt werden, ohne daß der obere horizontale Türrahmenabschnitt das Hebezeug behindern würde.

Bei abgenommenem Dach ist der Container optimal zugänglich und kann mit Ladegut beladen werden, das über den oberen Rand des Containers in verkehrstechnisch zulässiger Weise hinausragt. Bei aufgesetztem Dach hat der Container die Vorteile der allseits geschlossenen Großcontainer. Die Umwandlung vom einen in den anderen Containertyp ist ohne großen Aufwand überall dort möglich, wo ein entsprechendes Hebezeug zur Verfügung steht. Der Verlust des Daches kann praktisch ausgeschlossen werden.

## Patentansprüche

1. Großcontainer mit einem abnehmbaren starren Containerdach (100) dadurch gekennzeichnet, daß das Containerdach (100) in seiner Außerbetriebsstellung einheitlich mit dem Container ohne Überschreitung des Containerumgrenzungsprofiles mitführbar ist.

2. Großcontainer nach Anspruch 1 in der Form eines rechteckigen Quaders, dessen eine der sechs Flächen das Containerdach ist, dadurch gekennzeichnet, daß das abgenommene Containerdach (100) innen an eine der Containerseitenwände (4, 5), die eine der anderen der sechs Flächen ist, angelehnt mit dem Container (1) mitführbar ist.

3. Großcontainer nach Anspruch 2, dadurch gekennzeichnet, daß das Containerdach (100) parallel zu der Containerseitenwand (4, 5) an die es innen angelehnt ist, stehend mitführbar ist.

4. Großcontainer nach Anspruch 3, dadurch gekennzeichnet, daß das Containerdach (100) gegenüber der Containerseitenwand (4, 5), an die es angelehnt mitführbar ist, zwangsweise festlegbar ist.

5. Großcontainer nach einem der Ansprüche 2 bis 4 mit einer Breite des Containerdaches, die größer ist als die Höhe der Containerseitenwand, an die angelehnt das Containerdach in seiner Außertriebsstellung mitführbar ist, dadurch gekennzeichnet, daß das Containerdach (100) in einer Längsrinne (28) des Containerbodens (2) stehend in seiner Außerbetriebstellung mitführbar ist, deren Tiefe etwa dem Betrag entspricht, um den die Breite des Containerdaches die Höhe der Containerseitenwand überschreitet.

6. Großcontainer nach Anspruch 5 mit einem starren Containerdach mit seitlichen Vorsprüngen des Daches, an denen beispielsweise Hubmittel zum Angreifen zu bringen sind, dadurch gekennzeichnet, daß die Längsrinne (28) taschenförmige Vertiefungen (30) aufweist, in die das Dach (100) mit den seitlichen Vorsprüngen (15, 31) an der einen Dachlängsseite einsenkbar ist.

7. Großcontainer nach Anspruch 5 oder 6, dadurch gekennzeichnet, daß die Rinne (28) ins Freie führende Regenablauflöcheraufweist.

8. Großcontainer nach den Ansprüchen 6 und 7, dadurch gekennzeichnet, daß die Regenablauflöcher insbesondere im Bereich der Vertiefungen (30) liegen.

9. Großcontainer nach einem der Ansprüche 5 bis 8, gekennzeichnet durch Halterungen (31) für Verzurrungsmittel an der inneren oberen Längskante der Rinne (28) und an der Containerseitenwand (4, 5), an der das Containerdach (100) angelehnt ist, oberhalb des Containerdaches, das in der Längsrinne steht, die tiefer ist als das Maß, um das die Dachbreite die Höhe der Containerseitenwand übersteigt.

10. Großcontainer nach einem der Ansprüche 1 bis 9, dadurch gekennzeichnet, daß sich das Containerdach (100) in der Betriebsstellung über elastische Puffer (12) auf den Containerwänden (3, 4, 5) abstützt.

11. Großcontainer nach Anspruch 10, dadurch gekennzeichnet, daß die Abstützung des Containerdaches (100) auf den Containerwänden (3, 4, 5) mittels eines Dachrahmens (10) des Daches und eines umlaufenden Profilrahmens (8) der Containerwände erfolgt.

12. Großcontainer nach Anspruch 11, dadurch gekennzeichnet, daß der Profilrahmen (8) einen vertikalen Steg (9) aufweist, auf dem sich das Containerdach (100) mittels seines Dachrahmens (10) und über den elastischen Puffer (12) abstützt.

13. Großcontainer nach Anspruch 12, dadurch gekennzeichnet, daß der Puffer (12) als umlaufende Leiste aus elastischem Material in einer dem Dachrahmen (10) zugeordneten Rinne (11) angeordnet ist.

14. Großcontainer nach einem der Ansprüche 10 bis 13, dadurch gekennzeichnet, daß sich das Dach (100) in seiner Betriebsstellung bei vorbestimmter Druckspannung des elastischen Puffers (12) auf starren Anschlägen (13) des Profilrahmens (8) der Containerwände (3, 4, 5) abstützt.

15. Großcontainer nach einem der Ansprüche 1 bis 14, gekennzeichnet durch Einlaufkeile (14) zur Erleichterung des Einführens des Daches (100) in den Bereich zwischen den Containerwänden (3, 4, 5).

16. Großcontainer nach einem der Ansprüche 1 bis 14, dadurch gekennzeichnet, daß das Containerdach (100) in seiner Betriebsstellung mittels einer Verriegelung (15, 19) zwangsweise verriegelbar ist.

17. Großcontainer nach Anspruch 16, dadurch gekennzeichnet, daß die Verriegelung (15, 19) manuell vom Bereich des Containerbodens (2) aus zu betätigen ist.

18. Großcontainer nach einem der Ansprüche 16 und 17, dadurch gekennzeichnet, daß jede von mehreren Verriegelungen aus einem dem Dachrahmen (10) zugeordneten Sattelstück (15) und einem schwenkbar am übrigen Container gelagerten Hammerkopf (19) besteht.

19. Großcontainer nach Anspruch 18, dadurch gekennzeichnet, daß das Sattelstück (15) aus einer Sattelplatte (16) und seitlichen Leisten (17, 18) besteht, über deren eine der Hammerkopf (19) zwangsweise durch vertikale Bewegung zum Herstellen und Lösen der Verriegelung gehoben werden muß.

20. Großcontainer nach Anspruch 19, dadurch gekennzeichnet, daß der Hammerkopf (19) mittels einer vertikalen Kupplungsstange (20) mit dem Betätigungsmechanismus (22 bis 26) im Bereich der Containerbodenplatte (2) verbunden ist.

21. Großcontainer nach Anspruch 20, dadurch gekennzeichnet, daß der Betätigungsmechanismus aus einer schwenk- und drehbaren Baugruppe besteht.

22. Großcontainer mit rippenförmigen Seitenwänden nach einem der Ansprüche 16 bis 21, dadurch gekennzeichnet, daß die Rippenteilung der Seitenwände im Bereich der Verriegelungsvorrichtung größer gewählt ist, um Nischen (27) zu schaffen, in denen die Teile der Verriegelungsvorrichtungen, wenn sie nicht betätigt werden, ohne Überschreitung des Containerumgrenzungsprofiles liegen.

23. Großcontainer nach einem der Ansprüche 1 bis 22 mit als Türen ausgebildeter Stirnwand, die in einem ringsumlaufenden Tührrahmen angeordnet sind, dadurch gekennzeichnet, daß der obere horizontale Abschnitt (33) des Tührrahmens aus dem Stirnwandbereich entfernbar ist, um das Dach (100), an einem Hebezeug hängend, von der Stirnseite her in den Container zur Mitnahme in der Außerbetriebsstellung einführen zu können.

## Claims

1. A large-capacity container having a removable rigid container roof (100), characterised in that the container roof (100) in its inoperative position is transportable as a unit with the container without exceeding the container boundary profile.

2. A large-capacity container according to claim 1 in the form of a rectangular block, one of the six surfaces of which is the container roof, characterised in that the removed container roof (100) is transportable with the container (1), leaning internally against one of the container side walls (4, 5) which is one of the other of the six surfaces.

3. A large-capacity container according to claim 2, characterised in that the container roof (100) is co-transportable standing parallel to the container side wall (4, 5) against which it is leant.

4. A large-capacity container according to claim 3, characterised in that the container roof (100) is positively lockable with respect to the container side wall (4, 5) leaning against which it is co-transportable.

5. A large-capacity container according to any one of claims 2 to 4, having a container roof width larger than the height of the container side wall leaning against which the container roof is co-transportable in its inoperative position, characterised in that the container roof (100) is co-transportable in its inoperative position standing in a longitudinal channel (28) in the container floor (2) of a depth approximately equal to the amount by which the width of the container roof exceeds the height of the container side wall.

6. A large-capacity container according to claim 5 with a rigid container roof having lateral roof projections adapted to engage, for example, with lifting means, characterised in that the longitudinal channel (28) has pocket-shaped recesses (30) into which the roof (100) can be sunk by the lateral projections (15, 31) on one longitudinal side of the roof.

7. A large-capacity container according to claim 5 or 6, characterised in that the channel (28) has rain drainage apertures leading into the open.

8. A large-capacity container according to claims 6 and 7, characterised in that the rain drainage apertures are situated more particularly near the recesses (30).

9. A large-capacity container according to any one of claims 5 to 8, characterised by mountings (31) for lashing means at the inner top longitudinal edge of the channel (28) and the container side wall (4, 5) against which the container roof (100) is leant, above the container roof, which stands in the longitudinal channel which is deeper than the amount by which the roof width exceeds the height of the container side wall.

10. A large-capacity container according to any one of claims 1 to 9, characterised in that the container roof (100) in the operative position rests on the container walls (3, 4, 5) via elastic buffers (12).

11. A large-capacity container according to claim 10, characterised in that the container roof (100) rests on the container walls (3, 4, 5) by means of a roof frame (10) and a peripheral sectional frame (8) of the container walls.

12. A large-capacity container according to claim 11, characterised in that the sectional frame (8) has a vertical web (9) on which the container roof (100) rests by means of its roof frame (10) and by way of the elastic buffer (12).

13. A large-capacity container according to claim 12, characterised in that the buffer (12) is disposed in the form of a peripheral strip of elastic material in a channel (11) associated with the roof frame (10).

14. A large-capacity container according to any one of claims 10 to 13, characterised in that the roof (100) in its operative position rests on rigid stops (13) of the sectional frame (8) of the container walls (3, 4, 5), the elastic buffer (12) having a predetermined compressive stress.

15. A large-capacity container according to any one of claims 1 to 4, characterised by guide wedges (14) to facilitate introduction of the roof (100) into the zone between the container walls (3, 4, 5).

16. A large-capacity container according to any one of claims 1 to 14, characterised in that the container roof (100) is positively lockable in its operative position by locking means (15, 19).

17. A large-capacity container according to claim 16, characterised in that the locking means (15, 19) is manually operable from the area of the container floor (2).

18. A large-capacity container according to claim 16 or 17, characterised in that each of a plurality of locking means consists of a saddle member (15) associated with the roof frame (10) and a hammerhead (19) mounted pivotably on the rest of the container.

19. A large-capacity container according to claim 18, characterised in that the saddle member (15) consists of a saddle plate (16) and lateral strips (17, 18) over one of which the hammerhead (19) must be positively lifted by vertical movement for locking and unlocking purposes.

20. A large-capacity container according to claim 19, characterised in that the hammerhead (19) is connected to the actuating mechanism (22-26) in the area of the container floor plate (2) by means of a vertical connecting rod (20).

21. A large-capacity container according to claim 20, characterised in that the actuating mechanism consists of a pivotable and rotatable unit.

22. A large-capacity container having ribbed side walls, according to any one of claims 16 to 21, characterised in that the side wall rib pitch is larger in the zone of the locking device in order to create niches (27) which receive parts of the locking devices in the inoperative position, without exceeding the container boundary profile.

23. A large-capacity container according to any one of claims 1 to 22, having an end wall constructed in the form of doors disposed in a peripheral door frame, characterised in that the top horizontal portion (33) of the door frame is removable from the end wall area so that the roof (100) suspended from a lifting means can be introduced from the end face into the container for transportation in the inoperative position.

## Revendications

1. Conteneur de grandes dimensions comportant un toit de conteneur (100) rigide pouvant être enlevé, caractérisé en ce que le toit de conteneur (100) peut être emmené de manière unitaire avec le conteneur sans dépassement du profil de limitation périphérique du conteneur.

2. Conteneur de grandes dimensions selon la revendication 1, sous la forme d'un parallélépipède rectangle, dont une des six faces est le toit de conteneur, caractérisé en ce que le toit de conteneur (100) enlevé peut être emmené avec le conteneur (1) lorsqu'il est appuyé à l'intérieur sur une des parois latérales de conteneur (4, 5) qui constitue une des autres des six faces.

3. Conteneur de grandes dimensions selon la revendication 2, caractérisé en ce que le toit de conteneur (100) peut être emmené en position verticale parallèlement à la paroi latérale de conteneur (4, 5) sur laquelle il est appuyé à l'intérieur.

4. Conteneur de grandes dimensions selon la revendication 3, caractérisé en ce que le toit de conteneur (100) peut être fixé de manière obligatoire contre la paroi latérale de conteneur sur laquelle il est appuyé pour être emmené.

5. Conteneur de grandes dimensions selon l'une quelconque des revendications 2 à 4, dont la largeur du toit de conteneur est supérieure à la hauteur de la paroi latérale du conteneur contre laquelle le toit de conteneur est appuyé en position hors service pour être emmené, caractérisé en ce que le toit de conteneur (100) peut être entraîné en position verticale dans sa position hors service dans une rigole longitudinale (28) du plancher du conteneur (2) dont l'épaisseur correspond environ à la valeur par laquelle la largeur du toit de conteneur dépasse la hauteur de la paroi latérale du conteneur.

6. Conteneur de grandes dimensions selon la revendication 1, portant un toit de conteneur rigide comportant des saillies latérales du toit sur lequel on peut amener par exemple des moyens de levage pour se mettre en prise, caractérisé en ce que la rigole longitudinale (28) présente des évidements (30) en forme de poche dans lesquels le toit (100) peut descendre, les saillies latérales (15, 31) étant sur un côté longitudinal du toit.

7. Conteneur de grandes dimensions selon l'une des revendications 5 ou 6, caractérisé en ce que la rigole (28) comporte des trous d'évacuation de la pluie débouchant librement.

8. Conteneur de grandes dimensions selon l'ensemble des revendications 6 et 7, caractérisé en ce que les trous d'évacuation de la pluie sont disposés en particulier dans la zone des évidements (30).

9. Conteneur de grandes dimensions selon l'une quelconque des revendications 5 à 8, caractérisé par des supports (31) pour des moyens d'amarrage sur l'arête longitudinale supérieure intérieure de la rigole (28) et sur la paroi latérale de conteneur (4, 5) sur laquelle le toit de conteneur (100) est appuyé, au-dessus du toit de conteneur qui se trouve en position verticale dans la rigole longitudinale qui est plus profonde que la valeur par laquelle la largeur du toit dépasse la hauteur de la paroi latérale du conteneur.

10. Conteneur de grandes dimensions selon l'une quelconque des revendications 1 à 9, caractérisé en ce que le toit de conteneur (100) lorsqu'il est en position de service s'appuie sur les parois du conteneur (3, 4, 5) par l'intermédiaire d'amortisseurs élastiques (12).

11. Conteneur de grandes dimensions selon la revendication 10, caractérisé en ce que l'appui du toit de conteneur (100) sur les parois de conteneurs (3, 4, 5) s'effectue au moyen d'un cadre de toit (10) du toit et d'un cadre profilé (8) périphérique des parois de conteneur.

12. Conteneur de grandes dimensions selon la revendication 11, caractérisé en ce que le cadre de profilé (8) présente une barrette verticale (9) sur laquelle le toit (100) s'appuie par l'intermédiaire d'un cadre de toit (10) et par l'intermédiaire des amortisseurs élastiques (12).

13. Conteneur de grandes dimensions selon la revendication 12, caractérisé en ce que l'amortisseur est disposé sous forme d'une bande périphérique en matériau élastique disposée dans une rigole (11) adjointe au cadre de toit (10).

14. Conteneur de grandes dimensions selon l'une quelconque des revendications 10 à 13, caractérisé en ce que le toit (100) dans sa position de service, pour une pression prédéterminée de l'amortisseur élastique, s'appuie sur des butées rigides (13) du cadre profilé (8) des parois de conteneur (3, 4, 5).

15. Conteneur de grandes dimensions selon l'une quelconque des revendications 1 à 14, caractérisé par des cales d'engagement (14) destinées à faciliter l'introduction du toit (100) dans la zone comprise entre les parois de conteneur (3, 4, 5).

16. Conteneur de grandes dimensions selon l'une quelconque des revendications 1 à 14, caractérisé en ce que le toit de conteneur peut être verrouillé de manière obligatoire dans sa position de service au moyen d'un verrou (15, 19).

17. Conteneur de grandes dimensions selon la revendication 16, caractérisé en ce que le verrou (15, 19), doit être actionné manuellement à partir de la zone du plancher du conteneur.

18. Conteneur de grandes dimensions selon l'une des revendications 16 ou 17, caractérisé en ce que chacun des nombreux verrouillages est constitué d'une pièce (15) en forme de selle adjointe au cadre de toit (10) et d'un mouton (19) monté à rotation sur le reste du conteneur.

19. Conteneur de grandes dimensions selon la revendication 18, caractérisé en ce que la pièce (15) en forme de selle est constituée d'une plaque de selle (16) et de barrette latérales (17, 18) par l'intermédiaire desquelles un des moutons (19) doit être soulevé de manière obligatoire par mouvement vertical pour réaliser ou libérer le verrouillage.

20. Conteneur de grandes dimensions selon la revendication 19, caractérisé en ce que le mouton est relié avec le mécanisme d'actionnement (22 à 26) dans la zone de la plaque (2) de plancher de conteneur au moyen d'une barre d'accouplement (20) verticale.

21. Conteneur de grandes dimensions selon la revendication 20, caractérisé en ce que le mécanisme d'actionnement est constitué d'un ensemble pouvant être basculé et pivoté.

22. Conteneur de grandes dimensions comportant des parois latérales en forme de côtes, selon l'une quelconque des revendications 16 à 21, caractérisé en ce que la répartition des côtes des parois latérales dans la zone du dispositif de verrouillage est choisie plus élevée pour créer des niches (27) dans lesquelles les parties des dispositifs de verrouillage reposent sans dépasser le profil périphérique du conteneur lorsqu'elles ne sont pas actionnées.

23. Conteneur de grandes dimensions selon l'une des revendications 1 à 22, comportant une paroi frontale réalisée sous forme de portes qui sont disposées dans un cadre de porte s'étendant de manière périphérique, caractérisé en ce que la section horizontale supérieure (33) du cadre de porte peut être écartée de la zone de paroi frontale pour pouvoir introduire le toit (100) se trouvant suspendu à un engin de levage à partir de la paroi frontale dans le conteneur en vue de l'emmener en position hors service.
